# EUROPÄISCHE PATENTSCHRIFT

(11) **EP 2 325 412 B1**
(45) Veröffentlichungstag und Bekanntmachung des Hinweises auf die Patenterteilung: **10.04.2013**
(21) Anmeldenummer: 09013599.7
(22) Anmeldetag: 29.10.2009
(51) Int. Cl.: E04D 1/34

(54) **Klammer, vorzugsweise aus Metall**
Clip, preferably of metal
Pince, de préférence en métal

(43) Veröffentlichungstag der Anmeldung: 25.05.2011
(73) Patentinhaber: Friedrich Ossenberg-Schule GmbH + Co. KG, 58675 Hemer (DE)
(72) Erfinder: Kaemper, Jan, 58802 Balve (DE)
(74) Vertreter: Köchling, Conrad-Joachim

(56) Entgegenhaltungen:
- EP-A- 0 987 379
- DE-U1- 20 207 357
- FR-A- 2 654 136
- FR-A1- 2 874 636
- GB-A- 2 101 172

## Beschreibung

Die Erfindung betrifft eine Klammer vorzugsweise aus Metall, beispielsweise Metallblech, vorzugsweise Draht, zur Befestigung und Sicherung von Dacheindeckungsplatten und Dachziegeln, wobei die Klammer einen ersten Endteil zur Befestigung an einer Dachlatte oder einem Teil einer Dachunterkonstruktion und einen zweiten Endteil zur Befestigung an einer Dacheindeckungsplatte oder einem Dachziegel aufweist, wobei der erste Endteil mit dem zweiten Endteil über einen Biegearm verbunden ist, der aus einer Vormontagelage, in der die Klammer nur mit dem ersten Endteil nur an der Dachlatte oder einem Teil der Unterkonstruktion gehalten ist, in eine Endmontagelage um die Dachlatte oder eine Kante der Dachlatte oder um den Haltebereich des ersten Endteiles an der Unterkonstruktion in Richtung auf die zu sichernde Dacheindeckungsplatte oder den zu sichernden Dachziegel in eine Endmontagelage biegbar ist, in der der zweite Endteil der Klammer an der Dacheindeckungsplatte oder dem Dachziegel befestigbar oder befestigt ist.

Solche Klammern bestehen vorzugsweise aus Metall, jedoch können auch andere Materialien, zum Beispiel Kunststoff, verwendet werden.

Derartige Klammern sind beispielsweise aus der DE 35 07 460 A1 oder auch der DE 10 2004 046 702 A1, insbesondere Figur 4 und 5, bekannt.

Eine ähnliche Klammer ist aus der CH-A 202191 bekannt. Insbesondere ist dort auch eine Ausführungsform bekannt, bei der eine Klammer sich an einer Dachlatte anlegt oder an dieser befestigt wird, wobei die Klammer zwei Biegearme mit freien Enden aufweist, die jeweils mit einer Dachplatte gekoppelt werden können. Auch solche Klammern betrifft die Erfindung.

Solche Klammern können am ersten Ende beispielsweise eine U-förmige Aufnahme haben, mit der sie an einer Dachlatte befestigt werden können. Es sind auch gattungsgemäße Klammern bekannt, die mit dem ersten Endteil an der Dachlatte oder dergleichen angenagelt sind oder die am ersten Endteil ein separates Befestigungselement aufweisen. Für die Erfindung ist es gleichgültig, in welcher Weise die entsprechende Klammer an der Dachlatte oder an der Dachunterkonstruktion befestigt ist. Bei den im Stand der Technik bekannten Klammern ist der Biegearm meist geknickt, wobei er in der Vormontagelage, wenn also das freie Ende des Biegearmes mit dem zweiten Endteil noch nicht an der Dachplatte oder dergleichen verhakt ist, aber schon an der Dachlatte fixiert ist, in Richtung auf die Dacheindeckung abgewinkelt und/oder gebogen verläuft. Diese Anordnung wird als nachteilig angesehen, weil insbesondere durch die Knickstelle des Biegearmes eine Kontur erzeugt ist, die dem gewünschten Biegevorgang nicht angepasst ist, wobei insbesondere in der Endmontagesolllage die Klammer mit dem Biegearm weiterhin eine Abwinklung aufweist, die Klammer also nicht gestreckt ist. Dies ist besonders deutlich in der DE 35 07 460 A1 und auch der DE 10 2004 046 702 A1 Figur 4 und 5 ersichtlich. Die Tatsache, dass der Biegearm in der Endmontagelage nicht gestreckt ist, führt dazu, dass bei an der Dacheindeckung angreifenden Windkräften die Klammer sich in Längsrichtung längen kann, bis der Knickbereich gestreckt ist. Dies führt zu einer unsicheren Lage hinsichtlich der Fixierung der entsprechenden Dachplatten, so dass diese sich bei auftretenden Windlasten verschieben können oder auch klappern können.

DE 20207357 U1 offenbart eine Klammer die alle Merkmale des Oberbegriffs des Anspruchs 1 hat.

Ausgehend von diesem Stand der Technik liegt der Erfindung die Aufgabe zugrunde, eine Klammer gattungsgemäßer Art zu schaffen, die besonders gut zu handhaben ist und bei der in hohem Maße sichergestellt ist, dass der Biegearm in der Montagesolllage einer möglichen Bewegung der Dacheindeckungsplatte oder des Dachziegels durch Windkraft ein eindeutiges Widerlager entgegensetzt.

Zur Lösung dieser Aufgabe schlägt die Erfindung vor, gemäß Anspruch 1, dass der Biegearm derart vorgeformt ist, dass er in der Vormontagelage entgegen der Biegebewegung zum Erreichen der Endmontagelage gebogen verläuft, und, dass der Biegearm derart vorgebogen ist, dass er nach Biegung in die Endmontagelage gerade gestreckt verläuft.

Gemäß dieser Ausbildung ist der Biegearm nicht wie herkömmlich in der Vormontagelage in Richtung der Biegebewegung zum Erreichen der Endmontagelage hin vorgebogen, sondern der Biegearm ist entgegen dieser Biegebewegung vorgebogen. Durch diese Formgebung wird erreicht, dass der Biegearm in die Montagesolllage zwangsläufig entgegen der vorgeformten Biegung gebogen wird und an der entsprechenden Dachplatte verhakt wird, so dass sich eine gestreckte Lage des Biegearmes einstellt. Diese Lage ist also besonders stabil und wirkt Bewegungen der Dachplatte durch Windsogkräfte oder dergleichen entgegen.

Bevorzugt ist zudem vorgesehen, dass der erste Endteil der Klammer mit einem Teilbereich an einer der Dacheindeckung abgewandten Seitenfläche der Dachlatte anliegt, an den der Biegearm anschließt, dessen Biegung von einer Endkante der Seitenfläche in einem Bogen von der Dachlatte weg gerichtet verläuft.

Gedanklich ist hierbei der erste Endteil der Klammer etwa u-förmig ausgebildet und umfasst die Dachlatte an ihren dem Biegearm abgewandten Flächenbereich, wobei an einer Seitenfläche der Dachlatte ein Teilbereich der Klammer anliegt. Anschließend an diesen Teilbereich folgt der Biegearm, der die Dachlatte überragt und der entgegen der montagebedingten Biegebewegung gebogen ist, also in einem Bogen von der Dachlatte weg gerichtet gebogen ist.

Zudem kann vorgesehen sein, dass der erste Endteil der Klammer einen eine Dachlatte an drei Seiten umgreifenden Haltebereich bildet, der an der Dachlatte befestigbar oder befestigt ist, wobei der Biegearm an einen Schenkel des Haltebereiches anschließt und von diesem weg gebogen verläuft.

Auch hierbei ist der erste Endteil der Klammer ein u-förmiger oder u-artiger Endbereich, der den Haltebereich bildet. Der Biegearm schließt an einen Schenkel des Haltebereiches an und verläuft von diesem weg und von dem anderen Schenkel weg gebogen.

Insbesondere ist bevorzugt vorgesehen, dass der Biegearm im Verlauf von der Befestigungsstelle oder einer Anlagestelle an der Dachlatte bis zu seinem zweiten Endteil knickfrei gebogen verläuft.

Sinngemäß verläuft der Biegearm im Wesentlichen knickfrei, also im Sinne einer mathematisch stetigen Biegung, was dazu führt, dass beim Verbringen des Biegearmes aus der Vormontagelage in die Endmontagelage sich der Biegearm in einfacher Weise knickfrei biegen lässt, um die gewünschte Position an der Dachplatte einnehmen zu können.

Ein schematisches Ausführungsbeispiel der Erfindung ist in der Zeichnung dargestellt und im Folgenden näher beschrieben.

Es zeigt:
- Figur 1: eine erfindungsgemäße Klammer in Seitenansicht in einer Vormontagelage an einer Dachlatte.

In der Zeichnung ist eine Klammer 1 aus Draht, beispielsweise Edelstahldraht, gezeigt. Eine solche Klammer dient zur Befestigung und Sicherung von Dacheindeckungsplatten und Dachziegeln. Die Klammer 1 hat einen ersten Endteil 2 zur Befestigung an einer Dachlatte 3 oder einem Teil einer Dachunterkonstruktion, sowie einen zweiten Endteil 4 beispielsweise in Form eines Hakens, zur Befestigung an einer Dacheindeckungsplatte oder einem Dachziegel, insbesondere zum Anhaken an eine Seitenfalz eines Dachziegels. Der erste Endteil 2 ist mir dem zweiten Endteil 4 über einen Biegearm 5 verbunden, der aus einer Vormontagelage, in der die Klammer 1 nur mit dem ersten Endteil 2 an der Dachlatte 3 oder einem Teil der Unterkonstruktion gehalten ist, in eine Endmontagelage um die Dachlatte 3 oder eine Kante der Dachlatte in Richtung des Bewegungspfeils 6 in Richtung auf die zu sichernde Dacheindeckungsplatte oder den zu sichernden Dachziegel in eine Endmontagelage biegbar ist, in der der zweite Endteil 4 der Klammer 1 an der Dacheindeckungsplatte oder dem Dachziegel befestigbar oder befestigt ist.

Erfindungsgemäß ist der Biegearm 5 derart vorgeformt, dass er in der in Zeichnungsfigur 1 gezeigten Vormontagelage entgegen der Biegebewegung (Bewegungspfeil 6) zum Erreichen der Endmontagelage gebogen verläuft. In der Zeichnung ist dabei im Bereich 7 des Biegearmes eine Abbiegung vorgesehen, die quasi durch eine Vorbiegung des Biegearmes 5 entgegen dem Bewegungspfeil erzeugt ist.

Im Ausführungsbeispiel liegt der erste Endteil 2 der Klammer 1 mit einem Teilbereich 8 an einer der Dacheindeckung abgewandten Seitenfläche 9 an der Dachlatte 3 an. An diesen schließt über einen Knick 10 der Biegearm 5 an, dessen Biegung (bei 7) von einer Endkante 11 der Seitenfläche 9 in einem Bogen von der Dachlatte 3 weg gerichtet verläuft.

Insbesondere bildet der erste Endteil 2 der Klammer 1 einen eine Dachlatte 3 an drei Seiten umgreifenden Haltebereich, wie in der Zeichnungsfigur ersichtlich, wobei der Biegearm 5 an einem Schenkel des Haltebereichs anliegt und von diesem weg gebogen verläuft.

Der Biegearm 5 ist derart vorgebogen, dass er in der Endmontagelage, wenn also dessen manuelle Biegung in Richtung des Bewegungspfeils 6 erfolgt, gerade gestreckt verläuft.

Insbesondere ist der Biegearm 5 im Verlauf von der Befestigungsstelle oder einer Anlagestelle, beispielsweise 11, an der Dachlatte 3 bis zu seinem zweiten Endteil 4 knickfrei gebogen ausgebildet. Dies bedeutet, dass der vorgebogene Biegearm, wie er aus der Zeichnungsfigur 1 ersichtlich ist, bei der bestimmungsgemäßen Benutzung durch Biegen in Richtung des Bewegungspfeils 6 so geformt wird, dass der Biegearm 5 praktisch gradlinig ausgebildet ist und eine gradlinige Verbindung zwischen der Knickstelle 10 beziehungsweise der Anlagestelle 11 und der Anhakungsstelle an der Dachplatte im Bereich des zweiten Endteiles 4 bildet.

Die Erfindung ist, im Rahmen der Ansprüche, nicht auf das Ausführungsbeispiel beschränkt, sondern im Rahmen der Offenbarung vielfach variabel.

Alle neuen, in der Beschreibung und/oder Zeichnung offenbarten Einzel- und Kombinationsmerkmale werden, im Rahmen der Ansprüche, als erfindungswesentlich angesehen.

## Patentansprüche

1. Klammer (1) vorzugsweise aus Metall, beispielsweise Metallblech, vorzugsweise Draht, zur Befestigung und Sicherung von Dacheindeckungsplatten und Dachziegeln, wobei die Klammer (1) einen ersten Endteil (2) zur Befestigung an einer Dachlatte (3) oder einem Teil einer Dachunterkonstruktion und einen zweiten Endteil (4) zur Befestigung an einer Dacheindeckungsplatte oder einem Dachziegel aufweist, wobei der erste Endteil (2) mit dem zweiten Endteil (4) über einen Biegearm (5) verbunden ist, der aus einer Vormontagelage, in der die Klammer (1) nur mit dem ersten Endteil (2) nur an der Dachlatte (3) oder einem Teil der Unterkonstruktion gehalten ist, in eine Endmontagelage um die Dachlatte (3) oder eine Kante der Dachlatte (3) oder um den Haltebereich des ersten Endteiles (2) an der Unterkonstruktion in Richtung auf die zu sichernde Dacheindeckungsplatte oder den zu sichernden Dachziegel in eine Endmontagelage biegbar ist, in der der zweite Endteil (4) der Klammer (1) an der Dacheindeckungsplatte oder dem Dachziegel befestigbar oder befestigt ist, **dadurch gekennzeichnet, dass** der Biegearm (5) derart vorgeformt ist, dass er in der Vormontagelage entgegen der Biegebewegung (6) zum Erreichen der Endmontagelage gebogen verläuft, und dass der Biegearm (5) derart vorgebogen ist, dass er nach Biegung in die Endmontagelage gerade gestreckt verläuft.

2. Klammer aus Metall nach Anspruch 1, **dadurch gekennzeichnet, dass** der erste Endteil (2) der Klammer (1) mit einem Teilbereich (8) an einer der Dacheindeckung abgewandten Seitenfläche (9) der Dachlatte (3) anliegt, an den der Biegearm (5) anschließt, dessen Biegung (7) von einer Endkante (11) der Seitenfläche (9) in einem Bogen von der Dachlatte (3) weg gerichtet verläuft.

3. Klammer aus Metall nach einem der Ansprüche 1 oder 2, **dadurch gekennzeichnet, dass** der erste Endteil (2) der Klammer (1) einen eine Dachlatte (3) an drei Seiten umgreifenden Haltebereich bildet, der an der Dachlatte (3) befestigbar oder befestigt ist, wobei der Biegearm (5) an einen Schenkel des Haltebereiches anschließt und von diesem weg gebogen verläuft.

4. Klammer aus Metall nach einem der Ansprüche 1 bis 3, **dadurch gekennzeichnet, dass** der Biegearm (5) im Verlauf von der Befestigungsstelle oder einer Anlagestelle an der Dachlatte (3) bis zu seinem zweiten Endteil (4) knickfrei gebogen verläuft.

## Claims

1. A clip (1) preferably made of metal, for instance sheet metal, preferably wire, for attaching and securing roof cover plates and roof tiles, the clip (1) comprising a first end part (2) for attachment at a roof batten (3) or a part of a roof substructure and a second end part (4) for attachment at a roof cover plate or a roof tile, the first end part (2) being connected with the second end part (4) by a bending arm (5) that can be bent from a pre-mounting position, in which the clip (1) is held by the first end part (2) only at the roof batten (3) or at a part of the substructure only, into an end mounting position around the roof batten (3) or an edge of the roof batten (3) or around the holding area of the first end part (2) at the substructure in the direction of the roof cover plate to be secured or the roof tile to be secured into an end mounting position, in which the second end part (4) of the clip (1) is attached or can be attached at the roof cover plate or the roof tile, **characterized by** that the bending arm (5) is preformed in such a manner that in the pre-mounting position, the bending arm extends in a bent manner against the bending motion (6) to reach an end mounting position, and that the bending arm (5) is pre-bent in such a manner that after bending into the end mounting position, the arm extends in a stretched straight manner.

2. The clip made of metal according to claim 1, **characterized by** that the first end part (2) of the clip (1) abuts with a partial region (8) a side face (9) of the roof batten (3) facing away from the roof covering, said partial region being adjacent to the bending arm (5), the curvature (7) of which extends from an end edge (11) of the side face (9) in an arc away from the roof batten (3).

3. The clip made of metal according to one of claims 1 or 2, **characterized by** that the first end part (2) of the clip (1) forms a holding area extending on three sides around the roof batten (3), said holding area being attached or being able to be attached at the roof batten (3), the bending arm (5) being adjacent to a leg of the holding area and extending away therefrom in an arc.

4. The clip made of metal according to one of claims 1 to 3, **characterized by** that the bending arm (5) extends in the course from the attachment position or an abutment position at the roof batten (3) up to its second end part (4) in a bent manner without kinks.

## Revendications

1. Crochet (1) de préférence en métal, par exemple une tôle métallique, de préférence un fil, pour la fixation et sécurisation de plaques de couverture de toit et tuiles de toit, le crochet (1) comprenant une première partie d'extrémité (2) pour attachement à un liteau de toiture (3) ou une partie d'une sous-toiture et une deuxième partie d'extrémité (4) pour attachement à une plaque de couverture de toit ou une tuile de toit, la première partie d'extrémité (2) étant liée à la deuxième partie d'extrémité (4) par un bras flexible (5) qui peut être plié à partir d'une position de pré-montage, dans laquelle le crochet (1) est maintenu par la première partie d'extrémité (2) seulement au liteau de toiture (3) ou à une partie de la sous-toiture seulement, dans une position de montage finale autour du liteau de toiture (3) ou une arête du liteau de toiture (3) ou autour de la zone de retenue de la première partie d'extrémité (2) à la sous-toiture dans la direction de la plaque de la couverture de toit à être fixée ou la tuile de toit à être fixée dans une position de montage finale, dans laquelle la deuxième partie d'extrémité (4) du crochet (1) est attachée ou peut être attachée à la plaque de couverture de toit ou à la tuile de toit, **caractérisé en ce que** le bras flexible (5) est pré-formé de tel façon que dans la position de pré-montage, le bras flexible s'étende d'une manière pliée dans un sens opposé au mouvement de pliage (6) pour arriver à la position de montage finale, et que le bras flexible (5) est pré-plié d'un tel façon qu'après le pliage dans la position de montage finale, le bras s'étende d'une manière droite allongée.

2. Crochet en métal selon la revendication 1, **caractérisé en ce que** la première partie d'extrémité (2) du crochet (1) vient en butée avec une région partielle (8) contre une face latérale (9) du liteau de toiture (3) opposée à la couverture de toit, cette région partielle étant adjacente au bras flexible (5), le pli (7) duquel s'étend à partir d'une arête d'extrémité (11) de la face latérale (9) sur un arc s'éloignant du liteau de toiture (3).

3. Crochet en métal selon une des revendications 1 ou 2, **caractérisé en ce que** la première partie d'extrémité (2) du crochet (1) forme une zone de retenue s'étendant sur trois côtés autour du liteau de toiture (3), cette zone de retenue étant attachée ou pouvant être attachée au liteau de toiture (3), le bras flexible (5) étant adjacent à une patte de la zone de retenue et s'éloignant de celle-ci sur un arc.

4. Crochet en métal selon une des revendications 1 à 3, **caractérisé en ce que** le bras flexible (5) s'étend dans la course du point de fixation ou d'un point de butée au liteau de toiture (3) jusqu'à sa deuxième partie d'extrémité (4) d'une manière pliée sans inflexion.
